# EUROPÄISCHE PATENTSCHRIFT

(11) **EP 0 878 941 B1**
(45) Veröffentlichungstag und Bekanntmachung des Hinweises auf die Patenterteilung: **17.11.2004**
(21) Anmeldenummer: 98106271.4
(22) Anmeldetag: 06.04.1998
(51) Int. Cl.: H04M 1/02, H02G 3/08

(54) **Türanlage**
Door installation
Dispositif de porte

(30) Priorität: 16.05.1997 DE 19720724
(43) Veröffentlichungstag der Anmeldung: 18.11.1998
(73) Patentinhaber: S. Siedle & Söhne Telefon- und Telegrafenwerke OHG, 78120 Furtwangen (DE)
(72) Erfinder: Versemann, Rolf, Dipl.-Ing. FH, 78098 Triberg (DE)
(74) Vertreter: Patentanwälte Leinweber & Zimmermann

(56) Entgegenhaltungen:
- EP-A- 0 060 395
- DE-C- 4 009 190
- FR-A- 2 447 299
- GB-A- 2 116 782
- US-A- 4 524 933

## Beschreibung

Die Erfindung betrifft eine Türanlage mit mindestens einem Funktionsmodul, mindestens einem Rahmen, der dazu ausgelegt ist, das Funktionsmodul aufzunehmen, und einer Verriegelungseinrichtung zum Verriegeln des Funktionsmoduls in dem Rahmen, wobei die Verriegelungseinrichtung mindestens eine elastisch in Schließrichtung vorgespannte Schnappnase aufweist, die im Verriegelungszustand eine Raste hintergreift, und die Verriegelungseinrichtung nur mit einem Schlüssel entriegelt werden kann.

Eine Türanlage der eingangs genannten Art ist beispielsweise aus der DE-C-40 09 190 bekannt. Bei der bekannten Türanlage dient der Schlüssel dazu, ein sogenanntes Verstellelement zu bewegen, mit dem die Schnappnase dann ver- oder entriegelt wird. Das Verstellelement ist dazu in einer Richtung parallel zur Frontseitenebene zu bewegen. Aus Gründen der Manipulationssicherheit befindet sich das Verstellelement in einem Spalt hinter der eigentlichen Frontseite. Der Schlüssel muß daher in den Spalt eingeführt und dann längs dem Spalt bewegt werden, was insbesondere dann, wenn die Verriegelungseinrichtung nicht besonders leichtgängig ist, mit erheblichem Kraftaufwand verbunden ist, weil auf dem Schlüssel ein aus der Seitwärtsbewegung resultierendes Kippmoment wirkt. Ferner ist eine Kodierung des Schlüssels zur Individualisierung der Verriegelungseinrichtung bei der gegebenen Konzeption schwierig.

Aus der DE 29 03 176 C2 ist eine Einbaueinrichtung für Zusatzgeräte in vorgegebenen Einbauöffnungen bekannt. Dabei ist die elastisch in Schließrichtung vorgespannte Schnappnase an dem Zusatzgerät angeordnet, wohingegen die Raste an der vorgegebenen Einbauöffnung vorgesehen ist.

Die US-A-5,598,323 zeigt eine handbetätigte Sperre, die in die Bahn eines Schlüssels hineingefahren werden kann. Ebenfalls eine handbetätigte Sperre ist aus der US-A-5,548,479 bekannt. Diese Sperre dient zur Verriegelung einer Speichereinheit eines Computers.

Der Erfindung liegt die Aufgabe zugrunde, eine Türanlage der eingangs genannten Art derart weiterzubilden, daß die Verriegelungseinrichtung ohne großen Kraftaufwand betätigt werden kann und die Möglichkeit der Kodierung zur Individualisierung bietet.

Erfindungsgemäß wird die gestellte Aufgabe dadurch gelöst, daß die Schnappnase an dem Rahmen und die Raste an dem Funktionsmodul angeordnet sind und daß eine mit der Schnappnase gekoppelte Rampe vorgesehen ist, die hinter einer der Außenkontur des Schlüssels komplementären Öffnung zur Frontseite liegt und deren Neigungswinkel derart ist, daß sie dann, wenn der Schlüssel durch die Öffnung hindurch in Richtung der Normalen der Frontseite gegen die Rampe gedrückt wird, seitlich ausweicht und dabei die Schnappnase gegen deren Vorspannkraft in Entriegelungsrichtung bewegt.

Mit anderen Worten genügt es zur Betätigung der erfindungsgemäßen Verriegelungseinrichtung, daß der Schlüssel in Einsteckeinrichtung gegen die Rampe gedrückt wird. Mithin muß zur Entriegelung auf dem Schlüssel kein Kippmoment aufgebracht werden, wodurch der Entriegelungsvorgang simpel ist und wenig Kraftaufwand erfordert. Ferner bietet das Verwenden einer Öffnung, durch die der Schlüssel hindurchgesteckt werden muß, die Möglichkeit der Kodierung, indem der Öffnung einerseits und dem Schlüssel andererseits aufeinander abgestimmte Konturen gegeben werden, was bei dem vorstehend beschriebenen Spalt nach dem Stand der Technik nicht möglich ist.

Zur weiteren Sicherung gegen unbefugte Entriegelung kann erfindungsgemäß eine Sperre vorgesehen sein, die mittels eines Elektromagneten in die Bahn des Schlüssels hineingefahren werden kann, so daß der Schlüssel nicht mehr zu der Rampe gelangen kann. In diesem Fall wird der Elektromagnet von innerhalb des mit der Türanlage gesicherten Bereiches gesteuert sein. Dabei kann beispielsweise vorgesehen sein, daß der Elektromagnet in stromlosem Zustand sperrt. Das bedeutet, daß der Elektromagnet angesteuert werden muß, um die Verriegelungseinrichtung zu entriegeln.

Bevorzugt weist die Türanlage mindestens zwei Rahmen zur Aufnahme jeweils eines Funktionsmoduls auf, wobei die Rahmen starr miteinander verbunden sind, und zwar derart, daß die von ihnen aufgenommenen Funktionsmodule in einer Reihe nebeneinander liegen, und wobei die Öffnung an einer Verbindungsstelle zwischen zwei benachbarten Rahmen ausgebildet ist.

Diese Ausgestaltung stellt insoweit eine Vereinfachung dar, als nur eine Öffnung vorgesehen sein muß.

Zur weiteren Vereinfachung kann ferner vorgesehen sein, daß zwei Rampen von Verriegelungseinrichtungen benachbarter Funktionsmodule derart hinter einer einzigen Öffnung liegen, so daß die Verriegelungseinrichtungen gemeinsam mit einem einzigen Schlüssel geöffnet werden können.

Es liegt auf der Hand, daß dadurch eine besonders einfache Konstruktion geschaffen ist.

Zur Individualisierung, wie sie oben bereits angesprochen worden ist, kann weiter vorgesehen sein, daß sich die Kontur der Öffnung von der Kontur von Öffnungen in anderen Türanlagen unterscheidet, so daß die Schlüssel anderer Türanlagen nicht passen.

Um trotz Individualisierung nur eine Sorte Rahmen produzieren und bevorraten zu müssen, kann weiter vorgesehen sein, daß derjenige Bereich der Frontseite des Rahmens, in dem die Öffnung ausgebildet ist, ein separates Bauteil ist, das derart an dem Rahmen angeordnet ist, daß es nicht zerstörungsfrei entfernt werden kann.

Bei dieser Ausgestaltung muß offensichtlich nur das genannte separate Bauteil jeweils individuell angefertigt werden.

Schließlich kann erfindungsgemäß eine Auswurfeinrichtung vorgesehen sein, die gegen eine elastische Rückstellkraft gespannt ist, wenn das Funktionsmodul in dem Rahmen aufgenommen ist, und die dann, wenn die Verriegelungseinrichtung entriegelt ist, infolge der Rückstellkraft das Funktionsmodul aus dem Rahmen herausdrückt.

Diese Ausgestaltung macht die Handhabung insbesondere dann einfacher, wenn die Frontseite des Funktionsmoduls mit der Frontseite des Rahmens fluchtet, so daß das Funktionsmodul nach Entriegelung nur dann bequem mit der Hand gegriffen werden kann, wenn es nicht mehr "versenkt" ist.

Nachstehend ist die Erfindung anhand bevorzugter Ausführungsbeispiele unter Bezugnahme auf die beiliegende Zeichnung mit weiteren Einzelheiten näher erläutert. Dabei zeigen
Fig. 1 perspektivisch zwei Rahmen zur Aufnahme zweier Funktionsmodule,
Fig. 2 eine perspektivische Rückansicht der beiden Rahmen in Explosionsdarstellung,
Fig. 3 Einzelteile einer Verriegelungseinrichtung,
Fig. 4 eine Rückansicht eines Teils der Rahmen mit montierten Einzelteilen,
Fig. 5 schematisch eine Möglichkeit der Kodierung der Öffnung und
Fig. 6 eine schematische perspektivische Ansicht mehrerer Rahmen mit Funktionsmodulen.

Fig. 1 zeigt zwei Rahmen, die im folgenden als Montagerahmen bezeichnet und mit den Bezugszahlen 10 bzw. 12 versehen sind. Die beiden Montagerahmen 10 und 12 sind starr miteinander verbunden. Im Bereich der Verbindung ist eine Öffnung 14 vorgesehen, in die ein Schlüssel 16 paßt. Wird der Schlüssel 16 in die Öffnung 14 gesteckt, so drückt er gegen eine mit einer Schnappnase 18 gekoppelte Rampe, was zu einem Zurückziehen der Schnappnase 18 führt. Zwei Auswurfstifte sind mit 20 bzw. 22 bezeichnet. Sie sind federvorgespannt und werden von in die Montagerahmen 10 und 12 eingesetzten Funktionsmodulen niedergedrückt. Werden die Funktionsmodule mit dem Schlüssel 16 entriegelt, so drücken die Auswurfstifte 20, 22 die Funktionsmodule aus den Montagerahmen 10 bzw. 12.

Fig. 2 zeigt Einzelheiten. Man erkennt den rückwärtigen Teil der Schnappnase 18 sowie eine zu dem Montagerahmen 12 gehörende Schnappnase 24. Die beiden Schnappnasen 18 und 24 sind in einander entgegengesetzten Richtungen parallel zu einer Frontseite verschieblich angeordnet. Sie sind mittels einer Bügelfeder 26 in Schließrichtung vorgespannt, wobei die Bügelfeder mit ihren beiden Enden 28 und 30 (Fig. 3) in entsprechende Ausnehmungen 32 bzw. 34 der Schnappnasen 18 und 24 eingreift. Die Schnappnasen weisen jeweils eine Rampe 36 auf, die in montiertem Zustand hinter der Öffnung 14 liegt. Wird der Schlüssel 16 gegen die Rampen 36 gedrückt, so bewegen sich die Schnappnasen 18 und 24 gegen die Vorspannkraft der Bügelfeder 26 in Öffnungsrichtung, wodurch die jeweiligen Funktionsmodule entriegelt werden.

Die Auswurfstifte 20 und 22 sind innen hohl und auf entsprechenden Sockeln 38 und 40 eines Trägerteils 42 geführt. Sie werden mittels schraubenfedern 44, 46 durch entsprechende Öffnungen in den Montagerahmen 10 und 12 von hinten in Richtung Frontseite gedrückt.

In der Nähe der Öffnung 14 liegt auf deren Rückseite ein Elektromagnet 48, der mit einem entsprechenden Bügel 50 im Bereich der Verbindung der beiden Montagerahmen 10 und 12 befestigt ist. Der Elektromagnet ist über eine entsprechende (nicht gezeigte) Leitung mit einer hinter der Türanlage liegenden Steuereinrichtung verbunden. Wird er aktiviert, so verschwenkt er eine Sperre 52, die an einem Zapfen 54 schwenkbar gehalten ist und die einen Steueransatz 56 aus magnetischem Material aufweist. Die Sperre 52 ist mittels einer weiteren Bügelfeder 58 vorgespannt.

Die Sperre 52 kann zwei Stellungen einnehmen, nämlich eine Sperrstellung, in der sie die Öffnung 14 versperrt, so daß der Schlüssel 16 nicht mehr eingeführt werden kann, und eine Öffnungsstellung, in der sie den Weg des Schlüssels 16 durch die Öffnung 14 und hin zu den Rampen 36 freigibt.

Was nun das Zusammenspiel der Feder 58 mit dem Elektromagneten 48 angeht, so sind zwei Möglichkeiten denkbar:

Zum einen kann die Bügelfeder 58 die Sperre 52 in Schließrichtung vorspannen, wobei die Öffnung 14 für die Einführung des Schlüssels nur dann freigegeben wird, wenn der Elektromagnet aktiviert wird. Andersherum kann aber auch vorgesehen sein, daß die Bügelfeder 58 die Sperre 52 jeweils in Öffnungsrichtung vorspannt und die Öffnung 14 nur bei Aktivierung des Elektromagneten 48 versperrt ist.

Wie der Darstellung in Fig. 3 unten rechts zu entnehmen ist, werden mit einem Schlüssel 16 beide Schnappnasen 18 und 24 gleichzeitig in Öffnungsrichtung bewegt.

Fig. 4 zeigt im einzelnen oben unter Bezugnahme auf die Figuren 2 und 3 beschriebene Elemente im montierten Zustand.

Fig. 5 zeigt schematisch denjenigen Abschnitt der Verbindung der beiden Montagerahmen 10 und 12 miteinander, in dem die Öffnung 14 ausgebildet ist. Gemäß Fig. 5 ist der Bereich der Öffnung 14 in Form eines einsetzbaren Plättchens 58 ausgebildet, das in eine entsprechende Ausnehmung 60 einzulegen ist. Es kann in dieser Ausnehmung 60 dauerhaft befestigt sein, beispielsweise durch Kleben.

Fig. 6 zeigt schematisch eine Kombination aus vier Montagerahmen 10, 12, 62 und 64, in die Funktionsmodule einzusetzen sind, von denen beispielhaft zwei Funktionsmodule mit den Bezugszahlen 66 und 68 bezeichnet sind. Man erkennt ferner zwei Öffnungen 14 und 70, in die zum Entriegeln der Funktionsmodule 66 und 68 jeweils ein Schlüssel 16 eingesteckt werden kann. Jeweils auf der gegenüberliegenden Seite der Schnappnasen, von denen in Fig. 6 zwei mit den Bezugszahlen 18 bzw. 72 bezeichnet sind, sind starre Nasen 74 und 76 vorgesehen. Auf die Nasen 18, 24, 74 und 76 abgestimmt, weisen die Funktionsmodule 66 und 68 entsprechende Rasten auf, von denen eine an dem Funktionsmodul 68 beispielhaft mit der Bezugszahl 78 bezeichnet ist.

Wie an dem Beispiel des Funktionsmoduls 66 erkennbar, werden die Funktionsmodule eingesetzt, indem sie zunächst mit ihren entsprechenden Rasten mit den feststehenden Nasen des jeweiligen Funktionsrahmens in Eingriff gebracht werden. Daraufhin werden sie verschwenkt, bis andere Rasten mit der jeweiligen Schnappnase einschnappen. Zum Entriegeln werden die Schnappnasen mittels des Schlüssels zurückgedrückt, woraufhin der jeweilige Auswurfstift das Funktionsmodul aus dem Montagerahmen herausdrückt.

Wie an dem Funktionsmodul 68 beispielhaft gezeigt, sind Rasten 78 rundherum vorgesehen, so daß das Funktionsmodul in unterschiedlichen Drehwinkelstellungen eingesetzt werden kann.

Zum elektrischen Anschluß dient ein Klemmen-Buchsen-Element 80, in dessen Buchse ein an einem Kabel 82 angebrachter Stecker 84 des Funktionsmoduls paßt. Das Klemmen-Buchsen-Element 80 ist mittels eines Bajonettverschlusses 86 an der Rückwand 88 eines sogenannten Montagerahmens oder einer den Montagerahmen haltenden Unter- oder Aufputzdose befestigt. Wie an einem weiteren gezeigten Bajonettverschluß 90 erkennbar, kann das Klemmen-Buchsen-Element 80 in vier verschiedenen Winkelstellungen, jeweils um 90 ° verdreht, angebracht werden.

Zum vorübergehenden Halten des Funktionsmoduls 68 während des Erstellens elektrischer Verbindungen oder während des Testens solcher Verbindungen, kann das Funktionsmodul 68 mittels eines Haltebügels 92 an dem Klemmen-Buchsen-Element 80 aufgehängt werden.

Die in der vorstehenden Beschreibung, den Ansprüchen sowie der Zeichnung offenbarten Merkmale der Erfindung können sowohl einzeln als auch in beliebigen Kombinationen für die Verwirklichung der Erfindung in ihren verschiedenen Ausführungsformen wesentlich sein. Dies gilt insbesondere für die in Anspruch 2 niedergelegten Merkmale.

## Patentansprüche

1. Türanlage mit
mindestens einem Funktionsmodul (66, 68),
mindestens einem Rahmen (10, 12, 62, 64) der dazu ausgelegt ist, das Funktionsmodul (66, 68) aufzunehmen, und
einer Verriegelungseinrichtung zum Verriegeln des Funktionsmoduls (66, 68) in dem Rahmen (10, 12, 62, 64),
wobei
die Verriegelungseinrichtung mindestens eine elastisch in Schließrichtung vorgespannte Schnappnase (18, 24, 72) aufweist, die im Verriegelungszustand eine Raste (78) hintergreift, und die Verriegelungseinrichtung nur mit einem Schlüssel (16) entriegelt werden kann,
**dadurch gekennzeichnet, daß**
die Schnappnase (18, 24, 72) an dem Rahmen (10, 12, 62, 64) und die Raste (78) an dem Funktionsmodul (66, 68) angeordnet sind und
eine mit der Schnappnase (18, 24) gekoppelte Rampe (36) vorgesehen ist, die hinter einer der Außenkontur des Schlüssels (16) komplementären Öffnung (14, 70) zur Frontseite liegt und deren Neigungswinkel derart ist, daß sie dann, wenn der Schlüssel (16) durch die Öffnung (14, 70) hindurch in Richtung der Normalen der Frontseite gegen die Rampe (36) gedrückt wird, seitlich ausweicht und dabei die Schnappnase (18, 24) gegen deren Vorspannkraft in Entriegelungsrichtung bewegt.

2. Türanlage nach Anspruch 1, **gekennzeichnet durch** eine Sperre (52), die mittels eines Elektromagneten (48) in die Bahn des Schlüssels (16) hineingefahren werden kann, so daß der Schlüssel (16) nicht mehr zu der Rampe (36) gelangen kann.

3. Türanlage nach Anspruch 1 oder 2, **dadurch gekennzeichnet, daß** sie mindestens zwei Rahmen (10, 12, 62, 64) zur Aufnahme jeweils eines Funktionsmoduls (66, 68) aufweist, wobei die Rahmen (10, 12, 62, 64) starr miteinander verbunden sind, und zwar derart, daß die von ihnen aufgenommenen Funktionsmodule (66, 68) in einer Reihe nebeneinander liegen, und wobei die Öffnung (14, 70) an einer Verbindungsstelle zwischen zwei benachbarten Rahmen (10, 12; 62, 64) ausgebildet ist.

4. Türanlage nach Anspruch 3, **dadurch gekennzeichnet, daß** zwei Rampen (36) von Verriegelungseinrichtungen benachbarter Funktionsmodule (66, 68) derart hinter einer einzigen Öffnung (14, 70) liegen, daß die Verriegelungseinrichtungen gemeinsam mit einem einzigen Schlüssel (16) geöffnet werden können.

5. Türanlage nach einem der vorangehenden Ansprüche, **dadurch gekennzeichnet, daß** sich die Kontur der Öffnung (14, 70) von der Kontur von Öffnungen in anderen Türanlagen unterscheidet, so daß die Schlüssel anderer Türanlagen nicht passen.

6. Türanlage nach einem der vorangehenden Ansprüche, **dadurch gekennzeichnet, daß** derjenige Bereich der Frontseite des Rahmens (10, 12, 62, 64), in dem die Öffnung (14, 70) ausgebildet ist, ein separates Bauteil (58) ist, das derart an dem Rahmen (10, 12, 62, 64) angeordnet ist, daß es nicht zerstörungsfrei entfernt werden kann.

7. Türanlage nach einem der vorangehenden Ansprüche, **gekennzeichnet durch** eine Auswurfeinrichtung (20, 22), die gegen eine elastische Rückstellkraft gespannt ist, wenn das Funktionsmodul (66, 68) in dem Rahmen (10, 12, 62, 64) aufgenommen ist, und die dann, wenn die Verriegelungseinrichtung entriegelt wird, infolge der Rückstellkraft das Funktionsmodul (66, 68) aus dem Rahmen (10, 12, 62, 64) herausdrückt.

## Claims

1. Door system comprising at least one functional module (66, 68), at least one frame (10, 12, 62, 64) designed to receive the functional module (66, 68) and a locking means for locking the functional module (66, 68) in the frame (10, 12, 62, 64), wherein the locking means has at least one snap-in projection (18, 24, 72) spring-loaded in the closing direction and engaging behind a stop notch (78) in the locked state and the locking means can only be unlocked by means of a key (16), **characterised in that** the snap-in projection (18, 24, 72) is arranged on the frame (10, 12, 62, 64) and the stop notch (78) is arranged on the functional module (66, 68) and **characterised by** a ramp (36) which is coupled to the snap-in projection (18, 24), which is situated behind an opening (14, 70) complementary to the outer contour of the key (16) to the front side and the angle of inclination of which is such that it is deflected laterally and thus moves the snap-in projection (18, 24) in the unlocking direction against its preloading force when the key (16) is pressed through the opening towards the ramp (36) in the direction of the normal to the front side.

2. Door system according to claim 1, **characterised by** a catch (52) which can be moved into the path of the key (16) by means of an electromagnet (48) so that the key (16) can no longer reach the ramp (36).

3. Door system according to claim 1 or claim 2, **characterised in that** it comprises at least two frames (10, 12, 62, 64) for receiving respective functional modules (66, 68), the frames (10, 12, 62, 64) being rigidly connected together, in such a manner that the functional modules (66, 68) received thereby are arranged in a row alongside one another, and the opening (14, 70) being formed at a joint between two adjacent frames (10, 12; 62, 64).

4. Door system according to claim 3, **characterised in that** two ramps (36) of locking means of adjacent functional modules (66, 68) are situated behind one single opening (14, 70) in such a manner that the locking means can be opened together by means of one single key (16).

5. Door system according to one of the preceding claims, **characterised in that** the contour of the opening (14, 70) differs from the contour of openings in other door systems, so that the keys of other door systems will not fit.

6. Door system according to one of the preceding claims, **characterised in that** the region of the front side of the frame (10, 12, 62, 64) in which the opening (14, 70) is formed is a separate component (58) arranged on the frame (10, 12, 62, 64) in such a manner that it cannot be removed in a non-destructive manner.

7. Door system according to one of the preceding claims, **characterised by** an ejection means (20, 22) which is spring-loaded when the functional module (66, 68) is received in the frame (10, 12, 62, 64) and which then presses the functional module (66, 68) out of the frame (10, 12, 62, 64) when the locking means is unlocked, as a result of the elastic force.

## Revendications

1. Installation de porte comportant
au moins un module de fonctionnement (66, 68),
au moins un cadre (10, 12, 62, 64) qui est conçu pour recevoir le module de fonctionnement (66, 68) et
un dispositif de verrouillage pour verrouiller le module de fonctionnement (66, 68) dans le cadre (10, 12, 62, 64)
où
le dispositif de verrouillage présente au moins un talon d'enclenchement (18, 24, 72) précontraint élastiquement dans la direction de fermeture qui, à l' état de verrouillage, passe derrière un cran d'arrêt (78), et le dispositif de verrouillage peut être déverrouillé seulement avec une clé (16),
**caractérisé en ce que**
le talon d'enclenchement (18, 24, 72) est disposé au cadre (10, 12, 62, 64) et le cran d'arrêt (78) au module de fonctionnement (66, 68) et
qu'il est prévu une rampe (36) accouplée au talon d'enclenchement (18, 24) qui se situe au côte frontal derrière une ouverture (14, 70) complémentaire au contour extérieur de la clé (16) et dont l'angle d'inclinaison est tel que celle-ci, lorsque la clé (16) est poussée à travers L'ouverture (14, 70) en direction de la normale du ôte frontal contre la rampe (36), s'écarte latéralement et déplace ainsi le talon d'enclenchement (18, 24) contre la force de précontrainte de celui-ci dans la direction de déverrouillage.

2. Installation de porte selon la revendication 1, **caractérisée par** un organe d'arrêt (52) qui, au moyen d'un électro-aimant (48) peut être amené à rentrer dans la trajectoire de la clé (16) de telle sorte que la clé (16) ne peut plus arriver à la rampe (36).

3. Installation de porte selon la revendication 1 ou 2, **caractérisée en ce qu'**elle présente au moins deux cadres (10, 12, 62, 64) pour recevoir respectivement un module de fonctionnement (66, 68), où les cadres (10, 12, 62, 64) sont reliés rigidement entre eux et cela de façon que les modules de fonctionnement (66, 68) reçus par ceux-ci se situent dans une rangée les uns à côté des autres, et où l'ouverture (14, 70) est réalisée à un emplacement de jonction entre deux cadres avoisinants (10, 12; 62, 64).

4. Installation de porte selon la revendication 3, **caractérisée en ce que** deux rampes (36) d'installations de verrouillage de modules de fonctionnement avoisinants (66, 68) se situent de telle sorte derrière une seule ouverture (14, 70) que les dispositifs de verrouillage peuvent être ouverts ensemble avec une seule clé (16).

5. Installation de porte selon l'une des revendications précédentes, **caractérisée en ce que** le contour de l'ouverture (14, 70) se distingue du contour des ouvertures dans d'autres installations de porte de telle sorte que les clés d'autres installations de porte ne conviennent pas.

6. Installation de porte selon l'une des revendications précédentes, **caractérisée en ce que** la zone du côté frontal du cadre (10, 12, 62, 64) dans laquelle est ménagée l'ouverture (14, 70), est un composant séparé (58) qui est disposé de telle sorte au cadre (10, 12, 62, 64) qu'il ne peut pas être retiré sans être détruit.

7. Installation de porte selon l'une des revendications précédentes, **caractérisée par** un dispositif d'éjection (20, 22) qui est tendu contre une force de rappel élastique lorsque le module de fonctionnement (66, 68) est reçu dans le cadre (10, 12, 62, 64) et qui, lorsque le dispositif de verrouillage est déverrouillé, du fait de la force de rappel, pousse le module de fonctionnement (66, 68) hors du cadre (10, 12, 62. 64).
